# EUROPÄISCHE PATENTSCHRIFT

(11) **EP 2 855 946 B1**
(45) Veröffentlichungstag und Bekanntmachung des Hinweises auf die Patenterteilung: **03.03.2021**
(21) Anmeldenummer: 13722998.5
(22) Anmeldetag: 15.05.2013
(51) Int. Cl.: F15B 13/02, F15B 11/042

(54) **VENTIL FÜR VENTILANORDNUNG**
VALVE FOR VALVE ASSEMBLY
VALVE DESTINÉE À UN ENSEMBLE DE VALVES

(30) Priorität: 25.05.2012 DE 102012010522
(43) Veröffentlichungstag der Anmeldung: 08.04.2015
(73) Patentinhaber: Hydac Fluidtechnik GmbH, 66280 Sulzbach/Saar (DE)
(72) Erfinder: HILZENDEGEN, Philipp, 66709 Weiskirchen (DE); BRUCK, Peter, 66484 Althornbach (DE); DEHLINGER , Dominique, F-57905 Sarreinsming (FR)
(74) Vertreter: Bartels und Partner, Patentanwälte
(86) Internationale Anmeldenummer: PCT/EP2013/001438
(87) Internationale Veröffentlichungsnummer: WO 2013/174489

(56) Entgegenhaltungen:
- WO-A1-2011/045063

## Beschreibung

Die Erfindung betrifft ein Ventil für eine Ventilanordnung zur Druckregelung eines in einem Hydrauliksystem zur Druckversorgung mindestens eines hydraulischen Verbrauchers geführten Fluids, mit einem Ventilgehäuse, umfassend eine Vorsteuerstufe und eine Hauptsteuerstufe zur zumindest teilweisen Freigabe oder Sperrung eines Fluidweges von einem Versorgungsanschluss zu einem Ablaufanschluss, eine Entlastungsstufe zur Druckentlastung eines zwischen der Vorsteuer- und der Hauptsteuerstufe angeordneten Fluidraums, wobei die Entlastungsstufe den an einem dem mindestens einen hydraulischen Verbraucher zugeordneten Lastanschluss anstehenden Lastdruck mit dem Ablaufdruck am Ablaufanschluss vergleicht und bei Annäherung oder Gleichheit beider Drücke die Druckentlastung freigibt, wobei die Entlastungsstufe eine Verbindung vom Fluidraum zu einer dem Ablaufanschluss zugeordneten Entlastungsleitung ansteuert, wobei die Entlastungsstufe unmittelbar mit dem Lastanschluss verbindbar und mit Lastdruck beaufschlagbar ist.

Ein derartiges Ventil ist beispielsweise aus WO 2011/045063 A1 bekannt und wird dazu eingesetzt, den geförderten Fluidstrom und den Versorgungsdruck an den Bedarf des mindestens einen hydraulischen Verbrauchers anzupassen. Über ein hydraulisches Load-Sensing-System wird der Lastdruck, bei mehreren hydraulischen Verbrauchern der höchste Lastdruck, zurück zum Ventil gemeldet und bei der Druckregelung dahingehend berücksichtigt, dass bei einem Lastdruck nahe oder gleich dem Ablaufdruck über die Entlastungsstufe ein sog. druckloser Umlauf eingestellt wird. Soweit Versorgungsdruck vom hydraulischen Verbraucher benötigt wird und der Lastdruck entsprechend ansteigt, wird die Entlastungsstufe wieder geschlossen und die Vorsteuer- und die Hauptsteuerstufe nehmen ihre jeweilige Regelposition ein. Auf diese Weise kann die Verlustleistung im Hydrauliksystem zur Druckversorgung des mindestens einen hydraulischen Verbrauchers reduziert werden.

Die vorliegende Erfindung stellt sich die Aufgabe, den Aufbau des Ventils zu vereinfachen und das Ventil weiteren Funktionen zugänglich zu machen. Diese Aufgabe wird gelöst durch ein Ventil mit den Merkmalen von Patentanspruch 1 in seiner Gesamtheit.

Gemäß dem Kennzeichen von Anspruch 1 ist vorgesehen, dass eine Verbindungsleitung von der Vorsteuerstufe zur Entlastungsleitung vorgesehen ist und dass die Verbindungsleitung von einem Kolbenraum (36) der Vorsteuerstufe (48) zur Entlastungsleitung im Ventilgehäuse geführt ist.

Die Vorsteuer- und/oder die Hauptsteuerstufe ist mit Lastdruck beaufschlagbar. Es ist eine Verbindungsleitung von der Vorsteuerstufe zur Entlastungsleitung in fluidführender Weise vorgesehen. Über die Verbindungsleitung kann eine Druckentlastung eines entsprechenden Kolbenraums der Vorsteuerstufe erfolgen.

Dadurch, dass die Entlastungsstufe unmittelbar mit dem Lastanschluss verbindbar und mit Lastdruck beaufschlagbar ist, können sowohl die Übergabe des Lastdrucks an die Entlastungsstufe als auch die im Ventil integrierte Druckentlastung des Fluidraums mit wenigen, in einfacher Weise auszubildenden Druck- bzw. Fluidverbindungen realisiert werden. Zweckmäßigerweise weist das Ventil auf, mindestens einer im Ventilgehäuse, vorzugsweise als Bohrung, ausgebildeten Verbindungsleitung vom Lastanschuss zur Entlastungsstufe. Über die Verbindungsleitung ist der am Lastanschluss anstehende Lastdruck unmittelbar, d.h. ohne Durchtritt bzw. Durchfluss weiterer Fluidräume, zur Entlastungsstufe führbar. Mit weiteren Fluidräumen möglicherweise einhergehende Verzögerungen oder Beeinflussungen beim Betrieb des erfindungsgemäßen Ventils werden vermieden.

Eine besonders kompakte Bauweise des Ventils wird erreicht, wenn zumindest eine der Stufen einen Ventilkolben umfasst, welcher in einem jeweiligen Kolbenraum im Ventilgehäuse verschiebbar angeordnet und vorzugsweise vorgespannt ist. Der der Entlastungsstufe zugeordnete Kolbenraum ist einenends mit dem Lastdruck, der typischerweise in einer Load-Sensing-Leitung ansteht, und anderenends mit dem Ablaufdruck beaufschlagbar bzw. beaufschlagt. Die Entlastungsstufe kann als Schieber- oder Sitzventil ausgebildet sein, wobei der Ventilkolben bzw. das Ventilelement derart angeordnet und vorgespannt ist, dass ein Fluidabfluss vom Fluidraum zu dessen Druckentlastung bei keinem oder nur einem geringen Lastdruck freigebbar ist.

Weiter ist es vorteilhaft, dass der Pumpendruck über die Hauptsteuerstufe, vorzugsweise über eine im entsprechenden Ventilkolben ausgebildete Durchgangsbohrung, an den Fluidraum übergebbar ist. Der Fluidraum ist fluidführend mit der durch die Entlastungsstufe steuerbaren Druckentlastung verbunden, wobei entsprechend des Verhältnisses zwischen den beiden an der Entlastungsstufe anstehenden Drücken, dem Lastdruck und dem Ablaufdruck, diese eine die Druckentlastung des Fluidraums freigebende oder eine sperrende Stellung einnimmt.

Der Fluidraum kann in einen der Vorsteuerstufe zugeordneten ersten Teilraum und einen der Hauptsteuerstufe zugeordneten zweiten Teilraum unterteilt sein, wobei bevorzugt zwischen beiden Teilräumen eine Drossel angeordnet ist. Eine zwischen dem zweiten Teilraum und dem ersten Teilraum des Fluidraums angeordnete Drossel kann somit als Dämpfungsglied für die Entlastungsstufe dienen. In einer bevorzugten Ausführungsform der Erfindung steuert die Entlastungsstufe eine Verbindung vom Fluidraum, insbesondere vom zweiten Teilraum, zu einer dem Ablaufanschluss zugeordneten Entlastungsleitung an.

Ist eine weitere Verbindungsleitung vom Fluidraum, insbesondere vom ersten Teilraum, zum Lastanschluss vorgesehen, ist vorzugsweise in der weiteren Verbindungsleitung eine weitere Drossel angeordnet. Über die weitere Drossel kann eine gewünschte Druckstufe zwischen dem Fluidraum und dem Lastanschluss eingestellt sein. Über die weitere Verbindungsleitung von der Hauptsteuerstufe zum Lastanschluss kann Fluid, wie Hydrauliköl, am Lastanschluss abfließen, so dass das erfindungsgemäße Ventil bei einer Verbindung des Lastanschlusses mit einem hydraulischen Verbraucher einen entsprechenden Lastdruck regeln kann. In dieser bevorzugten Ausführungsform der Erfindung gibt die Entlastungstufe eine Load-Sensing-Leitung zum Lastabgriff am mindestens einen hydraulischen Verbraucher frei.

Die Erfindung umfasst weiter eine Ventilanordnung zur Druckregelung eines in einem Hydrauliksystem zur Druckversorgung mindestens eines hydraulischen Verbrauchers geführten Fluids, mit mindestens einem erfindungsgemäßen Ventil.

Weitere Merkmale und Vorteile der Erfindung ergeben sich aus den Figuren und der nachfolgenden Beschreibung der Zeichnung. Die vorstehend genannten und die weiter angeführten Merkmale können erfindungsgemäß jeweils einzeln oder in beliebigen Kombinationen miteinander verwirklicht sein. Die in den Figuren gezeigten Merkmale sind rein schematisch und nicht maßstäblich zu verstehen. Es zeigt:
- Fig. 1: eine Ventilanordnung zur Druckregelung eines in einem Hydrauliksystem zur Druckversorgung zweier hydraulischer Verbraucher geführten Fluids, mit einem im Schnitt gezeigten erfindungsgemäßen Ventil;
- Fig. 2a-2d: jeweils einen Schnitt durch das Ventil aus Fig. 1 in unterschiedlichen Schaltstellungen; und
- Fig. 3: einen vergrößerten Ausschnitt aus Fig. 2b.

Fig. 1 zeigt eine Ventilanordnung 10 mit einem geschlossenen, hydraulischen Kreis zur Versorgung zweier hydraulischer Verbraucher 12a, 12b mit Fluid. Fluid wird mit einer als Konstantpumpe ausgebildeten Pumpe 14 von einem Reservoir 16 zu den hydraulischen Verbrauchern 12a, 12b, welche jeweils als Hydromotor mit zwei möglichen Stromrichtungen ausgebildet sind, gefördert. Über ein erfindungsgemäßes Ventil 18 wird der hydraulische Kreis aus der Pumpe 14 und den hydraulischen Verbrauchern 12a, 12b geschlossen. Die hydraulischen Verbraucher 12a, 12b werden jeweils über ein elektrisch betätigtes 4/3-Wege-Ventil 20a, 20b angesteuert. Mittels eines Wechselventils 22a, 22b wird der am jeweiligen hydraulischen Verbraucher 12a, 12b anliegende Lastdruck in eine Load-Sensing (LS)-Leitung 26a, 26b gemeldet. Dieser Ventilsteuerung ist jeweils ein 2/2-Wege-Ventil 24a, 24b mit einer Druckbegrenzungsfunktion in der geöffneten Schaltstellung vorgelagert.

Um die hydraulischen Verbraucher 12a, 12b mit einer vorgebbaren Drehzahl zu betreiben, wird über das Ventil 18 der Volumenstrom des von der Pumpe 14 geförderten Fluids geregelt. Diese Kombination einer Konstantpumpe mit dem Ventil 18 zur Druckregelung ist eine kostengünstige Alternative zu einer Verstellpumpe.

In die zum Lastabgriff am jeweiligen hydraulischen Verbraucher 12a, 12b vorgesehenen Load-Sensing-Leitungen 26a, 26b ist vor jedem Wechselventil 22a, 22b jeweils ein Rückschlagventil 28a, 28b in den hydraulischen Kreis geschaltet, wobei jedes Rückschlagventil 28a, 28b denselben eingestellten Öffnungsdruck aufweist und in Richtung des Ventils 18, genauer in Richtung dessen Load-Sensing-Anschlusses LS, öffnet. Durch diese Parallelschaltung der Load-Sensing-Leitungen 26a, 26b im Hinblick auf das Ventil 18 ist ein Vergleich der beiden Lastdrücke an den hydraulischen Verbrauchern 12a, 12b ermöglicht, wobei der höhere der beiden Lastdrücke zur Druckregelung am Ventil 18 berücksichtigt wird.

Das Ventil 18 ist über seinen Lastanschluss LS mit den Load-Sensing-Leitungen 26a, 26b verbunden bzw. verbindbar. Das Ventil 18 ist mit seinem Versorgungsanschluss P mit der von der Pumpe 14 mit Druck versorgte, zu den hydraulischen Verbrauchern 12a, 12b führende Versorgungsleitung 29 sowie mit seinem Ablaufanschluss T mit einem Reservoir 16, welches ein Druckmittelbehälter oder ein Tank sein kann, verbunden bzw. verbindbar. Das Ventil 18 ist eine eigenständige, handelbare Einheit und kann bedarfsgerecht in die Ventilanordnung 10 eingesetzt werden.

Die Ausgestaltung des Ventils 18 ist den Fig. 2a-2d entnehmbar, welche jeweils im Schnitt das Ventil 18 mit einem patronenartigen, als Einschraubventil ausgebildeten Ventilgehäuse 30 zeigt. Im Ventilgehäuse 30 sind koaxial zur Rotationsachse R ein erster Kolbenraum 32, ein Fluidraum 34, welcher in einen ersten Teilraum 35b und einen zweiten Teilraum 35a unterteilt ist, sowie ein zweiter Kolbenraum 36 ausgebildet. Durch im jeweiligen Kolbenraum 32, 36 parallel zur Rotationsachse R verschiebbare Ventilkolben sind im ersten Kolbenraum 32 eine Hauptsteuerstufe 38 und im zweiten Kolbenraum 36 eine Vorsteuerstufe 48 ausgebildet. Durch ein erstes Federelement 40 und ein zweites Federelement 50 ist der jeweilige Ventilkolben vorgespannt.

Parallel zum Fluidraum 34 und mit diesem, genauer mit dem zweiten Teilraum 35a, über eine Verbindung 60 fluid- bzw. druckführend verbunden ist ein dritter im Ventilgehäuse 30 ausgebildeter Kolbenraum 52. Im dritten Kolbenraum 52 verschiebbar angeordnet und von einem dritten Federelement 56 vorgespannt ist ein Ventilkolben der Entlastungsstufe 54. Der dritte Kolbenraum 52 ist über eine Verbindungsleitung 61 mit dem Lastanschluss LS und über eine Entlastungsleitung 62 mit dem Ablaufanschluss T verbunden, so dass an der Entlastungstufe 54 der Lastdruck und der Ablaufdruck anstehen. Die Entlastungstufe 54 vergleicht den Lastdruck mit dem Ablaufdruck und öffnet, sobald der Lastdruck am Lastanschluss LS nahe am oder gleich dem Ablaufdruck am Ablaufanschluss T ist, einen Bypass zur Druckentlastung des Fluidraums 34.

In dem gezeigten Ausführungsbeispiel ist der Bypass durch eine Verbindung 60 zwischen dem Fluidraum 34 und der zum Ablaufanschluss T führenden Entlastungsleitung 62 realisiert, wobei die Verbindung 60 durch den Ventilkolben der Entlastungstufe 54, wie in den Fig. 2b und 2c gezeigt, freigebbar, oder, wie in den Fig. 2a und 2d gezeigt, verschließbar ist. In der freigebenden Stellung des Ventilkolbens der Entlastungsstufe 54 ist eine in diesem ausgebildete Ringnut 58 im Kreuzungsbereich zwischen dem parallel zur Rotationsachse R gerichteten dritten Kolbenraum 52 und der quer zum dritten Kolbenraum 52 bzw. zur Rotationsachse R verlaufenden Verbindung 60 angeordnet. In der geöffneten Stellung, vgl. Fig. 3, kann Fluid vom Fluidraum 34 über die Verbindung 60, an der Ringnut 58 des Ventilkolbens der Entlastungsstufe 54 vorbei, über die Entlastungsleitung 62 zum Ablaufanschluss T abfließen.

In der Darstellung der Fig. 2a liegt der der Vorsteuerstufe 48 zugeordnete Ventilkolben, vom zweiten Federelement 50 beaufschlagt, an einem am entsprechenden Ende des Fluidraumes 54 bzw. des ersten Teilraumes 35b ausgebildeten Ventilsitz an. Der der Hauptsteuerstufe 38 zugeordnete Ventilkolben ist, vom ersten Federelement 40 beaufschlagt, derart im Ventilgehäuse 30 angeordnet, dass ein Fluidweg 40 vom Versorgungsanschluss P über radiale Durchlassöffnungen 42, welche in einem Abschnitt des Ventilgehäuses 30 ausgebildet sind, versperrt ist. Der am Lastanschluss LS anstehende Lastdruck übersteigt den am Ablaufanschluss T anstehenden Ablaufdruck bzw. Tankdruck, so dass das den Ventilkolben der Entlastungsstufe 54 beaufschlagende dritte Federelement 56 komprimiert ist und der Bypass zur Druckentlastung, hier die Verbindung 60, versperrt, mit anderen Worten geschlossen, ist.

Sobald der Lastdruck abfällt und sich dem Ablaufdruck nähert, geht der Ventilkolben in die in den Fig. 2b und 2c gezeigte, die Verbindung 60 freigebende Stellung über. Entsprechend des mit der Druckentlastung einhergehenden Druckabfalls im Fluidraum 34 wird ein Fluidweg vom Versorgungsanschluss P bzw. Pumpenanschluss zum Ablaufanschluss T bzw. Tankanschluss frei gegeben. Während der Fluidweg in Fig. 2b nur teilweise freigegeben ist, befindet sich der Ventilkolben der Hauptsteuerstufe 38 in der Darstellung der Fig. 2c in seiner den Fluidweg maximal freigebenden Position und liegt an einem am Ventilgehäuse 30 ausgebildeten Ventilsitz an. Über eine weitere Verbindung 60', welche, als Bohrung ausgebildet, vom zweiten Kolbenraum 36 zur Entlastungsleitung 62 im Ventilgehäuse 60 geführt ist, kann ebenfalls aus diesem Fluidraum Fluid zum Ablaufanschluss T abfließen.

Über einen im Ventilkolben der Hauptsteuerstufe 38 mittig, d.h. entlang der Radialachse R, ausgebildete Durchgangsbohrung 44 ist der pumpenseitig an der Hauptsteuerstufe 38 anstehende Fluiddruck an den Fluidraum 34 zwischen der Hauptsteuerstufe 38 und der Vorsteuerstufe 48 übergebbar. Sobald der Lastdruck wieder ansteigt und den Ablaufdruck übersteigt, wird die Entlastungsstufe 54 und entsprechend die Verbindung 60 vom Fluidraum 34 zum Ablaufanschluss T geschlossen und durch den ansteigenden Fluiddruck im Fluidraum 34 die Vorsteuerstufe 48 geöffnet, wie in Fig. 2d gezeigt. Im anschließenden Schritt stellt sich erneut die Ventil- bzw. Schaltstellung der Fig. 2a, die Sperrung des Fluidwegs vom Versorgungsanschluss P zum Ablaufanschluss T, ein.

Wie insbesondere Fig. 3 zeigt, ist eine weitere Verbindungsleitung 64 vom Lastanschluss LS zum Fluidraum 34, genauer zum ersten Teilraum 35b geführt. Über eine weitere Drossel 66 ist eine Druckstufe in der weiteren Verbindungsleitung 64 vorgegeben. Das Ventil 18 bietet als weitere Funktion, anders ausgedrückt Option, einen Abfluss von Fluid, wie Hydrauliköl, über die weitere Verbindungsleitung 64. Beim Anschluss eines hydraulischen Verbrauchers 12a, 12b am entsprechenden Lastanschluss LS regelt das Ventil 18 den entsprechenden Lastdruck, welcher durch die Entlastungstufe 54 bedarfsgerecht reduziert werden kann.

## Patentansprüche

1. Ventil (18) für eine Ventilanordnung (10) zur Druckregelung eines in einem Hydrauliksystem zur Druckversorgung mindestens eines hydraulischen Verbrauchers (12a, 12b) geführten Fluids, mit einem Ventilgehäuse (30) umfassend:
- eine Vorsteuerstufe (48) und eine Hauptsteuerstufe (38) zur zumindest teilweisen Freigabe oder Sperrung eines Fluidwegs von einem Versorgungsanschluss (P) zu einem Ablaufanschluss (T); und
- eine Entlastungsstufe (54) zur Druckentlastung eines zwischen der Vorsteuerstufe (48) und der Hauptsteuerstufe (38) angeordneten Fluidraums (34), wobei die Entlastungsstufe (54) den an einem dem mindestens einen hydraulischen Verbraucher (12a, 12b) zugeordneten Lastanschluss (LS) anstehenden Lastdruck mit dem Ablaufdruck am Ablaufanschluss (T) vergleicht und bei Annäherung oder Gleichheit beider Drücke die Druckentlastung freigibt, wobei die Entlastungsstufe (54) eine Verbindung (60) vom Fluidraum (34) zu einer dem Ablaufanschluss (T) zugeordneten Entlastungsleitung (62) ansteuert,
wobei die Entlastungsstufe (54) unmittelbar mit dem Lastanschluss (LS) verbindbar und mit Lastdruck beaufschlagbar ist, **dadurch gekennzeichnet, dass** eine Verbindungsleitung (60') von der Vorsteuerstufe (48) zur Entlastungsleitung (62) vorgesehen ist und dass die Verbindungsleitung (60') von einem Kolbenraum (36) der Vorsteuerstufe (48) zur Entlastungsleitung (62) im Ventilgehäuse (30) geführt ist.

2. Ventil nach Anspruch 1, **dadurch gekennzeichnet, dass** das Ventil (18) mindesstens eine im Ventilgehäuse (30), vorzugsweise als Bohrung, ausgebildete Verbindungsleitung (61) vom Lastanschluss (LS) zur Entlastungsstufe (54) aufweist.

3. Ventil nach Anspruch 2, **dadurch gekennzeichnet, dass** zumindest eine der Stufen (38, 48, 54) einen Ventilkolben umfasst, welcher in einem jeweiligen Kolbenraum (32, 36, 52) im Ventilgehäuse (30) verschiebbar angeordnet und vorzugsweise vorgespannt ist.

4. Ventil nach einem der vorhergehenden Ansprüche, **dadurch gekennzeichnet, dass** der Pumpendruck über die Hauptsteuerstufe (38), vorzugsweise über eine im entsprechenden Ventilkolben ausgebildete Durchgangsbohrung (44), an den Fluidraum (34) übergebbar ist.

5. Ventil nach einem der vorhergehenden Ansprüche, **dadurch gekennzeichnet, dass** der Fluidraum (34) in einen der Vorsteuerstufe (48) zugeordneten ersten Teilraum (35b) und einen der Hauptsteuerstufe (38) zugeordneten zweiten Teilraum (35a) unterteilt ist, wobei bevorzugt zwischen beiden Teilräumen (35a, 35b) eine Drossel oder Blende (46) angeordnet ist.

6. Ventil nach einem der vorhergehenden Ansprüche, **dadurch gekennzeichnet, dass** die Vorsteuer (48)- und/oder die Hauptsteuerstufe (38) mit Lastdruck beaufschlagbar ist.

7. Ventilanordnung (10) zur Druckregelung eines in einem Hydrauliksystem zur Druckversorgung mindestens eines hydraulischen Verbrauchers (12a, 12b) geführten Fluids, mit mindestens einem Ventil (18) nach einem der vorhergehenden Ansprüche.

## Claims

1. Valve (1) for a valve assembly (10) for regulating the pressure of a fluid guided in a hydraulic system to supply pressure to at least one hydraulic load (12a, 12b), with a valve housing (30) comprising:
- a pilot control stage (48) and a main control stage (38) to at least partially release or block a fluid path from a supply port (P) to a discharge port (T); and
- a relief stage (54) for relieving the pressure in a fluid chamber (34) arranged between the pilot control stage (48) and the main control stage (38), the relief stage (54) comparing the load pressure present at a load port (LS) assigned to the at least one hydraulic load (12a, 12b) with the discharge pressure at the discharge port (T) and, if the two pressures are approximately similar or equal, releasing the pressure relief, the relief stage (54) controlling a connection (60) between the fluid chamber (34) and a pressure relief pipe (62) assigned to the discharge port (T), the relief stage (54) being able to be connected directly to the load port (LS) and load pressure being able to be applied to said relief stage, **characterised in that** a connecting pipe (60') is provided from the pilot control stage (48) to the pressure relief pipe (62) and **in that** the connecting pipe (60') is guided from a piston chamber (36) in the pilot control stage (48) to the relief pipe (62) in the valve housing (30).

2. Valve according to claim 1, **characterised in that** the valve (18) comprises at least one connecting pipe (61) formed in the valve housing (30), preferably as a drilled hole, from the load port (LS) to the relief stage (54).

3. Valve according to claim 2, **characterised in that** at least one of the stages (38, 48, 54) comprises a valve piston, which is slideably arranged and preferably preloaded in a respective piston chamber (32, 36, 52) in the valve housing (30).

4. Valve according to any one of the preceding claims, **characterised in that** the pump pressure can be transferred to the fluid chamber (34) via the main control stage (38), preferably via a through hole (44) formed in the corresponding valve piston.

5. Valve according to any one of the preceding claims, **characterised in that** the fluid chamber (34) is subdivided into a first partial chamber (35b) assigned to the pilot control stage (48) and a second partial chamber (35a) assigned to the main control stage (38), a throttle or orifice plate (46) preferably being arranged between the two partial chambers (35a, 35b).

6. Valve according to any one of the preceding claims, **characterised in that** load pressure can be applied to the pilot control stage (48) and/or the main control stage (38).

7. Valve assembly (10) to regulate the pressure of a fluid conducted in a hydraulic system to supply pressure to at least one hydraulic load (12a, 12b), with at least one valve (18) according to any one of the preceding claims.

## Revendications

1. Soupape (18) pour un agencement (10) de soupapes afin de régler la pression d'un fluide envoyé dans un système hydraulique pour l'alimentation en pression d'au moins un consommateur (12a, 12b) hydraulique, ayant un corps (30) de soupape comprenant :
- un étage (48) pilote et un étage (38) de commande principal pour dégager au moins en partie ou barrer un trajet de fluide d'un raccord (P) d'alimentation à un raccord (T) d'évacuation ; et
- un étage (54) de détente pour la détente de la pression d'un espace (34) pour du fluide disposé entre l'étage (48) pilote et l'étage (38) de commande principal, l'étage (54) de détente comparant à la pression d'évacuation au raccord (T) d'évacuation la pression de charge s'appliquant à un raccord (LS) de charge associé au au moins un consommateur (12a, 12b) hydraulique et, lorsque les deux pressions sont égales ou à peu près égales, libérant la détente de la pression, l'étage (54) de détente commandant une communication (60) de l'espace (54) pour du fluide à un conduit (62) de détente associé au raccord (T) d'évacuation,
dans laquelle l'étage (54) de détente peut communiquer directement avec le raccord (LS) de charge et peut être soumis à la pression de charge, **caractérisée en ce qu'**il est prévu un conduit (60') de communication allant de l'étage (48) pilote au conduit (62) de détente et **en ce que** le conduit (60') de communication passe dans le corps (30) de la soupape d'un espace (36) de piston de l'étage (48) pilote au conduit (62) de détente.

2. Soupape suivant la revendication 1, **caractérisée en ce que** la soupape (18) a au moins un conduit (61) de communication, allant du raccord (LS) de charge à l'étage (54) de détente, constitué dans le corps (30) de la soupape, de préférence sous la forme d'un trou.

3. Soupape suivant la revendication 2, **caractérisée en ce qu'**au moins l'un des étages (38, 48, 54) comprend un piston de soupape, qui est monté coulissant et de préférence précontraint dans un espace (32, 36, 52) respectif de piston du corps (30) de la soupape.

4. Soupape suivant l'une des revendications précédentes, **caractérisée en ce que** la pression de pompage peut être transmise à l'espace (34) pour du fluide par l'intermédiaire de l'étage (38) de commande principal, de préférence par un trou (44) traversant constitué dans le piston de soupape correspondant.

5. Soupape suivant l'une des revendications précédentes, **caractérisée** en ce l'espace (34) pour du fluide est subdivisé en un premier espace (35b) partiel associé à l'étage (48) pilote et en un deuxième espace (35a) partiel associé à l'étage (38) de commande principal, un étranglement ou un diaphragme (46) étant disposé de préférence entre les deux espaces (35a, 35b) partiels.

6. Soupape suivant l'une des revendications précédentes, **caractérisée en ce que** l'étage (48) pilote et/ou l'étage (38) de commande principal peut être soumis à la pression de charge.

7. Agencement (10) de soupapes pour réguler la pression d'un fluide passant dans un système hydraulique pour l'alimentation en pression d'au moins un consommateur (12a, 12b) hydraulique, comprenant au moins une soupape (18) suivant l'une des revendications précédentes.
